# EUROPÄISCHE PATENTSCHRIFT

(11) **EP 1 232 704 B1**
(45) Veröffentlichungstag und Bekanntmachung des Hinweises auf die Patenterteilung: **13.07.2005**
(21) Anmeldenummer: 02002962.5
(22) Anmeldetag: 11.02.2002
(51) Int. Cl.: A47C 17/04, A47C 17/16

(54) **Sitz-Liegemöbel**
Furniture for sitting and/or lying
Meuble d'assise et/ou de couchage

(30) Priorität: 16.02.2001 DE 10107241
(43) Veröffentlichungstag der Anmeldung: 21.08.2002
(73) Patentinhaber: Stella Möbelwerk GmbH & Co. KG, 59557 Lippstadt (DE)
(72) Erfinder: Lehmenkühler, Werner, 59590 Geseke (DE)
(74) Vertreter: Schröter & Haverkamp

(56) Entgegenhaltungen:
- DE-A- 3 313 316
- DE-A- 3 325 938
- DE-U- 8 907 774

## Beschreibung

Die Erfindung betrifft ein Sitz-Liegemöbel mit einem Gestell, einen an dem Gestell schwenkbar angelehnten Rückenlehnenrahmen, einem gelenkig mit dem Rückenlehnenrahmen verbundenen Rückenpolster und einem aus dem Gestell ausziehbaren, einen Sitzrahmen mit einem Sitzpolster tragenden Wagen.

Ein derartiges Sitz-Liegemöbel ist beispielsweise aus DE 44 37 326 C2 bekannt. Bei diesem Sitz-Liegemöbel ist an der Rückseite des Gestells, welches bei dem in diesem Dokument beschriebenen Gegenstand als Bettkasten ausgebildet ist, ein Rückenlehnenrahmen schwenkbar angelenkt. Der Rückenlehnenrahmen trägt an seiner von dem Gestell wegweisenden Seite eine Polsterung und befindet sich in aufrechter Stellung in der Sitzstellung des Sitz-Liegemöbels. An dem in der Sitzstellung des Sitz- und Liegemöbels aufgerichteten Rückenlehnenrahmen ist im Bereich seiner oberen, zum Gestell weisenden Kante ein Rückenpolster mittels Scharnieren angelenkt, die einerseits an dem Rückenlehnenrahmen und andererseits an einem dem Rückenpolster zugeordneten Rahmen befestigt sind. Das vorbekannte Sitz-Liegemöbel umfasst einen Wagen, der einen Sitzrahmen mit einer Sitzpolsterung trägt. Dieser Wagen ist gegenüber dem Gestell in einer von dem Rückenlehnenrahmen weg gerichteten Bewegungsrichtung ausziehbar, um das Sitz-Liegemöbel von seiner Sitzposition in seine Liegeposition zu bringen. In der Sitzstellung des Sitz-Liegemöbels grenzt der Wagen bzw. das Sitzpolster an den Rückenlehnenrahmen und die Unterseite des Rückenpolsters liegt auf der Oberseite des Sitzpolsters auf.

Aus der Sitzstellung des Sitz-Liegemöbels wird dieses in seine Liegestellung gebracht, indem der Wagen ausgezogen, anschließend das Rückenpolster mit seinem Rahmen aufgeschwenkt und gemeinsam mit dem Rükkenlehnenrahmen auf die Oberseite des Gestells herabgeschwenkt wird. Das aus der DE 44 37 326 C2 bekannte Sitz-Liegemöbel ist als sogenannter Querschläfer konzipiert, bei dem die Schlafrichtung quer zur Auszugsrichtung und somit zur Breite des Sitz-Liegemöbels vorgesehen ist.

Von Nachteil ist bei einem solchen Sitz-Liegemöbel, dass aufgrund seiner Konzeption als Querschläfer das Sitz-Liegemöbel eine Breite aufweisen muss, die der Länge einer das Sitz-Liegemöbel liegend benutzenden Person entspricht. Daher sind diese Sitz-Liegemöbel üblicherweise 1,90 m bis 2,00 m breit. Die relativ große Länge bedingt zum einen, dass das Sitz-Liegemöbel optisch relativ mächtig wirkt und insbesondere, dass von einem Benutzer durch Anheben des Rückenpolsters mit seinem Rahmen und Absenken desselben zusammen mit dem Gewicht des Rückenlehnenrahmens und seiner Polsterung ein nicht unerhebliches Gewicht bewegt werden muss. Auch wenn ein Ausbilden der Liegefläche zumeist von jedermann durchgeführt werden kann, so bereitet jedoch das Umrüsten des Sitz-Liegemöbels von seiner Liegestellung in seine Sitzstellung mitunter Schwierigkeiten, da dann die zuvor abgesenkten Elemente angehoben werden müssen.

Unter anderem aus diesen Gründen sind sogenannte Längsschläfer entwickelt worden, bei denen die Schlafposition in Richtung der Auszugsbewegung verläuft. Aus diesem Grunde können derartige Sitz-Liegemöbel erheblich schmaler ausgebildet sein, beispielsweise auch als Ein- oder Zweisitzer. Derartige Sitz-Liegemöbel können ähnlich aufgebaut sein wie das zuvor beschriebene, jedoch ist es üblich, die einzelnen Polsterteile - Sitzrahmen, Rückenpolsterrahmen, Rückenlehnenrahmen - gelenkig miteinander zu verbinden, so dass mit der Auszugsbewegung des Wagens die weiteren Elemente in die Liege- bzw. Sitzposition gebracht werden, ohne dass durch zusätzliche Handgriffe bestimmte Elemente aufgerichtet werden müssen. Bei einer solchen gelenkigen Kopplung einzelner Elemente aneinander besteht ferner die Möglichkeit, das die Aufstellbewegung der Rückenlehne durch die Kraft eines Federelementes unterstützt ist, welche Federkraft beim Wandeln des Sitz-Liegemöbels von seiner Sitzstellung in seine Liegestellung durch das Absenken des Rückenlehnenrahmens gespeichert wird. Derartige Sitz-Liegemöbel stellen nicht unbeträchtliche Anforderungen an die eingesetzten Beschläge und sind daher aufwendig in ihrer Herstellung.

Ein weiteres Sitz-Liegemöbel ist aus DE 33 13 316 A bekannt. Dieses Sitz-Liegemöbel ist ohne aufwendige Beschläge aus seiner Sitzstellung in seine Liegestellung wandelbar. Dieses Sitz-Liegemöbel umfasst ein Gestell, einen an dem Gestell schwenkbar angelenkten Rückenlehnenrahmen sowie ein gelenkig mit dem Rückenlehnenrahmen verbundenes Rükkenpolster samt Rahmen sowie einen aus dem Gestell ausziehbaren, einen Sitzrahmen mit einem Sitzpolster tragenden Wagen. Der den Sitzrahmen mit dem Sitzpolster tragende Rahmen ist durch einen oberseitig Führungen aufweisenden Zwischenrahmen mit dem Gestell verbunden. Die Führungen dienen zum Führen des Wagens beim Ausziehen desselben von dem Gestell. Bei diesem Zwischenrahmen handelt es sich um zwei parallel zu den Seitenflächen des Sitz-Liegemöbels verlaufende Leisten, die oberseitig Führungen tragen und auf diese Weise den Wagen mit dem Gestell teleskopartig verbinden. Diese beiden Leisten sind an ihrem freien, zum Gestell weisenden Ende durch eine innerhalb des Gestells befindliche Leiste miteinander verbunden. Der von den beiden die Führungen tragenden Leisten eingeschlossene Innenraum muss frei bleiben, damit eine Arretierung zum Arretieren der Auszugsbewegung dieses Zwischenrahmen darin geführt werden kann. Die Arretierung selbst ist Teil des Gestells, so dass sich aus dem Gestell dieses Sitz-Liegemöbels lediglich die beiden Längsleisten heraus erstrecken.

Ein Sitz-Liegemöbel gemäß der Erfindung ist in Anspruch 1 definiert.

Bei dem erfindungsgemäßen Sitz-Liegemöbel ist der aus dem Gestell ausziehbare bzw. von dem Gestell abziehbare Wagen über ein Auflagerahmen mit dem Gestell verbunden. Der Auflagerahmen selbst ist am Gestell und der Wagen am Auflagerahmen in Auszugsrichtung verschieblich geführt. Dies hat zum Vorteil, dass mit einem solchen Sitz-Liegemöbel im Gegensatz zu einem sogenannten Querschläfer und die mit einem solchen Möbel nur geringe zu realisierende Liegebreite durch die teleskopartig ausziehbare Anordnung von dem Wagen und dem Auflagerahmen gegenüber dem Gestell vergrößert ist. Ferner ist das Rückenpolster des beanspruchten Sitz-Liegemöbels rahmenlos ausgebildet und hat somit nur ein geringes Gewicht. Die Oberfläche des Auflagerahmens dient als Auflagefläche für die Rückseite des Rückenpolsters in der Liegestellung des Möbels. Somit übernimmt der Auflagerahmen in der Liegestellung des Sitz-Liegemöbels die tragende Funktion für das Rückenpolster, was beim vorbekannten Stand der Technik durch den Rückenpolsterrahmen bewerkstelligt worden ist. In der Sitzstellung des Sitz-Liegemöbels stützt sich das Rückenpolster an den Rückenlehnenrahmen ab, so dass auch in dieser Stellung ein ohnehin vorhandenes Element, nämlich der Rückenlehnenrahmen ausgenutzt wird, um dem Rückenpolster die notwendige Stabilität auch in der Sitzstellung des Sitz-Liegemöbels zu verleihen. Das rahmenlose Rückenpolster kann aufgrund seines geringen Gewichtes quasi von jedermann angehoben oder abgesenkt werden.

In einer zweckmäßigen Ausgestaltung ist vorgesehen, dass der Auflagerahmen gestellseitig und wagenseitig auf Kufen geführt ist. Die Auszugsbewegungen können durch gegen die jeweiligen Rahmen wirkende Anschläge begrenzt sein. Selbstverständlich können auch Rollenführungen eingesetzt sein.

Zur gelenkigen Verbindung des Rückenpolsters mit dem Rückenlehnenrahmen ist es beim Gegenstand des beanspruchten Sitz-Liegemöbels ausreichend, wenn der Bezugsstoff des Rückenpolsters an dem Rückenlehnenrahmen befestigt ist. Zum Ausgleich einer unterschiedlichen Höhe zwischen der Oberseite des Kupplungsstückes und der Oberseite des Gestells, nachdem das Kupplungsstück von dem Gestell abgezogen bzw. ausgezogen worden ist, können Scharniere eingesetzt werden, deren gestellseitig befestigter Schenkel mit Abstand zur Drehachse rechtwinklig abgewinkelt ist und mit diesen abgewinkelten Schenkel an dem Rückenlehnenrahmen befestigt sind. Der Abstand der Drehachse von der Abwinklung entspricht der Höhe, mit der die Oberseite des Kupplungsstükkes von der Oberseite des Gestells beabstandet ist. Mit einem solchen Höhenausgleich ist eine ebene Liegefläche herstellbar.

Nachfolgend ist die Erfindung anhand eines Ausführungsbeispieles unter Bezugnahme auf die beigefügten Figuren beschrieben. Es zeigen:
- **Fig. 1:**: Eine Seitenan- bzw. -einsicht in ein wandelbares Sitz-Liegemöbel in seiner Sitzstellung,
- **Fig. 2:**: Das Sitz-Liegemöbel der Figur 1 in einer ersten Stellung zum Wandeln des Sitz-Liegemöbels in die Sitzstellung und
- **Fig. 3:**: Das Sitz-Liegemöbel der Figur 1 in seiner Liegestellung.

Ein Sitz-Liegemöbel 1 umfaßt ein Gestell 2, von dem ein Wagen 3 ausziehbar ist. Auf dem Wagen 3 ist ein Sitzrahmen 4 mit einem Sitzpolster 5 angeordnet. An der Rückseite des Gestells 2 ist über Scharniere 6 ein Rückenlehnenrahmen 7 mit einer Polsterung 8 schwenkbar angelenkt. Die Polsterung 8 ist von dem Gestell 2 wegweisend an dem Rückenlehnenrahmen 7 befestigt und dient bei einer Wandelung des Sitz-Liegemöbels 1 zur Ausbildung der Liegefläche. An der zum Gestell 2 weisenden oberen vorderen Kante ist gelenkig ein rahmenloses Rückenpolster 9 angeordnet, wobei die gelenkige Verbindung zwischen dem Rückenpolster 9 und dem Rückenlehnenrahmen 7 dadurch hergestellt ist, daß der Bezugsstoff des Rückenpolsters 9 an dem Rückenlehnenrahmen 7 bzw. an der vorderen Kante des Bezugsstoffes der Polsterung 8 befestigt ist.

Das Gestell 2 verfügt über Füße 10, während der äußere Wagen 3 sich auf Rollen 11 bodenseitig abstützt.

Der Wagen 3 ist, wie aus Figur 2 ersichtlich, in der der Wagen 3 von dem Gestell 2 abgezogen dargestellt ist, über einen als Kupplungsstück dienenden Auflagerahmen 12 mit dem Gestell 2 verbunden. Der Auflagerahmen 12 ist einerseits wagenseitig auf Kufen 13 geführt, wobei der Auflagerahmen 12 über Anschläge 14 verfügt, um die Auszugsbewegung des Auflagerahmens 12 aus dem Wagen 3 zu begrenzen. In entsprechender Weise ist der Auflagerahmen 12 ebenfalls gestellseitig geführt; die diesbezüglichen Anschläge sind in Figur 2 mit dem Bezugszeichen 15 gekennzeichnet. In nicht näher dargestellter Weise weist der Auflagerahmen 12 eine innere größere Ausnehmung auf, die mit Gurten zur besseren Polsterung überspannt ist.

Die Scharniere 6, mit denen der Rückenlehnenrahmen 7 an dem Gestell 2 schwenkbar angelenkt sind, sind mit einem flachen Schenkel 16 auf der Oberseite des Gestells 2 montiert. Der andere Schenkel 17 ist abgewinkelt, wobei der abgewinkelte Abschnitt 18 an dem Rückenlehnenrahmen 7 befestigt ist. Der Abstand des abgewinkelten Abschnittes 18 von der Drehachse 19 der Scharniere 6 entspricht in etwa der Stärke des Auflagerahmens 12, damit bei einer Ausbildung einer Liegefläche eine ebene Liegefläche, wie in Figur 3 dargestellt ist, realisierbar ist. Figur 3 zeigt das Sitz-Liegemöbel 1 in seiner Liegestellung, nachdem das Rückenpolster 9 um seinen schematisiert mit dem Bezugszeichen 20 gekennzeichneten Gelenkpunkt aufgeschwenkt worden ist und anschießend das Rückenpolster 9 mit dem Rückenlehnenrahmen 8 abgesenkt worden ist.

Eine Wandlung des Sitz-Liegemöbels 1 von der in Figur 3 gezeigten Liegestellung in die in Figur 1 gezeigte Sitzstellung erfolgt entsprechend umgekehrt.

Aus der Beschreibung der Erfindung wird deutlich, daß mit dem beanspruchten Sitz-Liegemöbel nicht nur in einfacher Weise ein funktionales wandelbares Sitz-Liegemöbel herstellbar ist, sondern daß dieses auch ohne weiteres von jedermann gewandelt werden kann, ohne daß zu diesem Zweck besondere Beschläge benötigt werden würden.

### Bezugszeichenliste

- 1: Sitz-Liegemöbel
- 2: Gestell
- 3: Wagen
- 4: Sitzrahmen
- 5: Sitzpolster
- 6: Scharnier
- 7: Rückenlehnenrahmen
- 8: Polsterung
- 9: Rückenpolster
- 10: Fuß
- 11: Rolle
- 12: Kupplungsstück, Auflagerahmen
- 13: Kufe
- 14: Anschlag
- 15: Anschlag
- 16: Flacher Schenkel
- 17: Schenkel
- 18: Abgewinkelter Abschnitt
- 19: Drehachse
- 20: Gelenk

## Patentansprüche

1. Sitz-Liegemöbel mit einem Gestell (2), einen an dem Gestell (2) schwenkbar angelehnten Rückenlehnenrahmen (7), einem gelenkig mit dem Rückenlehnenrahmen (7) verbundenen Rückenpolster (9) und einem aus dem Gestell (2) ausziehbaren, einen Sitzrahmen (4) mit einem Sitzpolster (5) tragenden Wagen (3), **dadurch gekennzeichnet, dass** das Rückenpolster (9) rahmenlos und der ausziehbare Wagen (3) über einen in Ausziehrichtung gegenüber dem Gestell (2) beweglich am Gestell (2) geführten Auflagerahmen (12) verbunden ist und seinerseits gegenüber dem Auflagerahmen (12) in Ausziehrichtung verschiebbar ist und die Oberseite des Auflagerahmens (12) als Auflagefläche für die Rückseite des Rückenpolsters (9) in der Liegestellung des Möbels (1) dient.

2. Sitz-Liegemöbel nach Anspruch 1, **dadurch gekennzeichnet, dass** der Auflagerahmen (12) einen mit Gurten überspannten Innenraum umfasst.

3. Sitz-Liegemöbel nach Anspruch 1 oder 2, **dadurch gekennzeichnet, dass** der Auflagerahmen (12) gestellseitig und wagenseitig auf Kufen (13) geführt ist und die Auszugsbewegungen durch gegen die jeweiligen Rahmen wirkende Anschläge (14, 15) begrenzt ist.

4. Sitz-Liegemöbel nach einem der Ansprüche 1 bis 3, **dadurch gekennzeichnet, dass** das Rückenpolster (9) mittels seines Bezugsstoffes an dem Rückenlehnenrahmen (7) befestigt ist.

5. Sitz-Liegemöbel nach einem der Ansprüche 1 bis 4, **dadurch gekennzeichnet, dass** der Rückenlehnenrahmen (7) über Scharniere (6) gestellseitig befestigt ist, deren am Rückenlehnenrahmen (7) befestigter Schenkel (17) mit Abstand zur Drehachse (19) rechtwinklig abgewinkelt ist, wobei der Abstand der Drehachse (19) von der Abwinklung (18) der Höhe entspricht, die die Oberseite der Auflagerahmen (12) von der Oberseite des Gestells (2) beabstandet ist.

## Claims

1. An item of furniture for sitting and/or lying, having a support frame (2), a backrest frame (7) supported in pivoting manner against the support frame (2), a back cushion (9) attached in articulated manner with the backrest frame (7), and a carriage (3) that can be extracted from the support frame (2) and supports a seat frame (4) with a seat cushion (5),
**characterised in that**
the back cushion (9) is frameless and the extractable carriage (3) is connected via a bearing structure (12) that is guided on the support frame (2) so as to be movable in the direction of extraction relative to the support frame, and is itself displaceable in the direction of extraction relative to the support frame (12), and the upper surface of the bearing structure (12) serves as a bearing surface for the rear side of the back cushion (9) when the furniture item (1) is in the lying position.

2. The item of furniture for sitting and/or lying as cited in claim 1,
**characterised in that**
the bearing structure (12) encloses an interior space that is spanned with straps.

3. The item of furniture for sitting and/or lying as cited in either of claims 1 or 2,
**characterised in that**
the bearing structure (12) is guided on runners (13) on the frame side and the carriage side, and the extraction movements are restricted by stoppers (14, 15) that function counter to the respective frames.

4. The item of furniture for sitting and/or lying as cited in any of claims 1 to 3,
**characterised in that**
the back cushion (9) is securely attached to the backrest frame (7) via its upholstery material.

5. The item of furniture for sitting and/or lying as cited in any of claims 1 to 4,
**characterised in that**
the backrest frame (7) is secured to on the frame side via hinges (6), the legs (17) of which that are attached to the backrest frame (7) are angled perpendicularly with an offset to the axis of rotation (19), the offset between the axis of rotation (19) and the angle being equal to the height difference separating the upper surface of the bearing structure (12) from the upper surface of the support frame (2).

## Revendications

1. Meuble couchette siège comprenant un châssis (2), un cadre de dossier (7) appuyé contre le châssis (2) à pivotement, un coussin de dossier (9) relié à articulation au cadre de dossier (7) et un chariot (3) pouvant être extrait du châssis (2), portant un cadre de siège (4) avec un coussin de siège (5), **caractérisé en ce que** le coussin de dossier (9) est sans cadre et le chariot extractible (3) est relié par l'intermédiaire d'un cadre d'appui (12) guidé dans la direction d'extraction sur le châssis (2) mobile par rapport au châssis (2) et peut être coulissé pour sa part par rapport au cadre d'appui (12) dans la direction d'extraction et le côté supérieur du cadre d'appui (12) sert de surface d'appui pour l'arrière du coussin de dossier (9) dans la position allongée du meuble (1).

2. Meuble couchette siège selon la revendication 1, **caractérisé en ce que** le cadre d'appui (12) comprend un espace interne recouvert de sangles.

3. Meuble couchette siège selon la revendication 1 ou 2, **caractérisé en ce que** le cadre d'appui (12) est guidé sur des patins (13) du côté du châssis et du côté du chariot et les mouvements d'extraction sont limités par des butées (14, 15) agissant contre le cadre respectif.

4. Meuble couchette siège selon l'une quelconque des revendications 1 à 3, **caractérisé en ce que** le coussin de dossier (9) est fixé au moyen de son recouvrement au cadre de dossier (7).

5. Meuble couchette siège selon l'une quelconque des revendications 1 à 4, **caractérisé en ce que** le cadre de dossier (7) est fixé du côté du châssis par l'intermédiaire de charnières (6) dont la branche (17) fixée au cadre de dossier (7) est coudée à angle droit à distance de l'axe de rotation (19), la distance de l'axe de rotation (19) par rapport à la coudure (18) correspondant à la hauteur qui distance le côté supérieur du cadre d'appui (12) du côté supérieur du châssis (2).
